# EUROPÄISCHE PATENTSCHRIFT

(11) **EP 0 557 723 B1**
(45) Veröffentlichungstag und Bekanntmachung des Hinweises auf die Patenterteilung: **21.05.1997**
(21) Anmeldenummer: 93101034.2
(22) Anmeldetag: 23.01.1993
(51) Int. Cl.: D03D 47/27

(54) **Vorrichtung zur Führung von Band- oder Stangengreifer in Webmaschinen**
Inserting tapes or rods guiding device for looms
Dispositif de guidage de bandes ou de lances d'insertion pour métiers à tisser

(30) Priorität: 28.02.1992 DE 4206213; 28.02.1992 DE 4206212
(43) Veröffentlichungstag der Anmeldung: 01.09.1993
(73) Patentinhaber: LINDAUER DORNIER GESELLSCHAFT M.B.H, D-88131 Lindau (DE)
(72) Erfinder: Arndt, Stephan, Dipl.-Ing., W-8990 Lindau/B. (DE); Finger, Rainer, Dipl.-Ing. (FH), W-8990 Lindau/B. (DE)

(56) Entgegenhaltungen:
- EP-A- 0 109 607
- EP-A- 0 359 940
- BE-A- 702 866
- DE-A- 1 710 292

## Beschreibung

Bei Greiferwebmaschinen mit Übergabe des Schußfadens in Webfachmitte besteht grundsätzlich das Problem, daß die schußfadeneintragenden Elemente, also die Greifer, so in das Webfach hineingeführt werden müssen, daß die Fadenübergabe in Fachmitte ohne kollidierende Berührungen der beiden Greiferköpfe erfolgt.

Bekannt sind bisher zwei grundsätzlich verschiedene Möglichkeiten dieses Problem zu lösen.
Bei den meisten Bandgreifermaschinen werden sehr leichte, flexible Kunststoffbänder, die an ihrem einen Ende einen Greiferkopf tragen, über die ganze Gewebebreite in sogenannten Führungszähnen geführt.
Die Führungszähne sind so angeordnet, daß sie während des Greiferlaufes von unten durch die Kettfäden des Unterfaches greifen. Sie sind fest mit der Blattleiste verbunden, die das Webblatt trägt. Bei Blattanschlag tauchen diese Führungszähne unter die Kettfäden des Unterfaches.
Bekannt sind diese Lösungen aus der europäischen Patentschrift 0 204 274 und aus der europäischen Patentschrift 0 402 285.

Diese Art der Greiferführung hat den Nachteil, daß die Führungszähne erst verhältnismäßig kurz vor dem Blattanschlag unter die Kettfäden tauchen.
Deshalb besteht die Gefahr, daß an diesen Stellen im Gewebe Unregelmäßigkeiten, wie z.B. Streifen, entstehen. Außerdem sind sehr viele verhältnismäßig dicht stehende Führungszähne notwendig, um einen solchen flexiblen Bandgreifer zu führen.

Wünschenswert ist, daß die Führung der Greifer sehr sicher auch bei breiten und hochtourig laufenden Webmaschinen gewährleitet werden kann.
Eine andere Möglichkeit, die Greifer durch das Webfach zu führen besteht darin, die beiden Greiferbänder wesentlich biegesteifer auszuführen. Dazu ist bekannt, die Ladensohle, über die auch die Kettfäden des Unterfaches laufen, als Gleitführung für die Greifer zu verwenden.
Nach hinten stützen sich die Greiferköpfe ggf. über ein mit ihnen verbundenes Führungsstück am Webblatt ab. In Richtung des Blattanschlages und nach oben besteht nur eine geringe oder gar keine Führung.

Diese Art der Führung hat den Nachteil, daß die Greifer durch die Schwingungen der Webmaschine relativ leicht aus ihrer Bahn gebracht werden können. Dieses Problem wird um so gravierender, je breiter die Webmaschine ist und je schneller sie läuft.

Nach der BE-A-702 866 ist bei einer Vorrichtung zur Führung eines Greifers gemäß dem Oberbegriff des einzigen Anspruchs bekannt, daß die Führungshebel durch die Kettfäden des Unterfaches greifen. Dabei entstehen aber keine Unregelmäßigkeiten im Gewebe, wie z.B. Streifen, weil diese Steuerhebel sofort nach der Übergabe des Schußfadens, also lange vor dem Blattanschlag, aus dem Unterfach herausgeführt werden.
Des weiteren ist erwähnenswert, daß eine sichere Führung der Greifer bzw. deren Bänder und Stangen eigentlich nur solange erforderlich ist, bis die Schußfadenübergabe ohne Kollision der beiden Greifer erfolgt ist. Danach, also bei der Rückführung der Greifer, spielen geringe Abweichungen von der Laufbahn der Greifer keine Rolle mehr.

Bekannt ist aus der DE-PS 39 01 549 ferner ein Greifer mit einem webblattseitig angeordneten Führungsholz, dessen Aufgabe es ist, dem Greifer während des Schußfadeneintrages in das Webfach eine stabilisierende Führung am Riet zu verleihen. Der Greifer mit Führungsholz gleitet dabei während seiner alternierenden Vor- und Rückwärtsbewegung am Webblatt entlang. Ungeachtet der Gestaltungs- und Befestigungsmöglichkeiten des Führungsholzes am Greifer ist hier als nachteilig zu erwähnen, daß die Rietstäbe des Webblattes einem ständigen Verschleiß durch die Reibung mit dem Führungsholz unterliegen.

Der Erfindung liegt, ausgehend von einer Vorrichtung gemäß dem Oberbegriff des einzigen Anspruchs, die Aufgabe zugrunde, den Anteil von Bauteilen, die die Schwingbewegungen der Weblade mit ausführen, zu verringern.

Erfindungsgemäß wird die Aufgabe im wesentlichen durch die in Anspruch 1 aufgeführten kennzeichnenden Merkmale gelöst.

Mit der erfindungsgemäßen Lösung wird der Vorteil erreicht, daß eine einwandfreie Schußfadenübergabe ohne Kollision der Greifer in hochtourig laufenden Greiferwebmaschinen gewährleistet ist.

Die erfindungsgemäße Lösung ist aber nicht nur zur Greiferführung im Bereich der Schußfadenübergabe vorgesehen; sie kann auch über die gesamte Gewebebreite angeordnet sein. Das heißt, es ist möglich, daß die Greifer noch vor dem Eintritt, aber insbesondere mit dem Eintritt in das Webfach bis hin zur Schußfadenübergabe geführt sind und nach der Schußfadenübergabe die Führungshebel aus dem Unterfach geschwenkt werden.
Dies bedeutet, daß es in weiterer Ausgestaltung der Erfindung denkbar ist nicht nur die Greifer 1 selbst, sondern auch die sie tragenden Organe entsprechend den Merkmalen der Erfindung zu führen. Dabei kann es alternativ möglich sein, anstelle der in Figur 1 dargestellten Greiferführung, den Führungsmechanismus, bestehend aus Hebelwelle 3, Lager 4 und Führungshebel 5, sowie seinen Antrieb, bestehend aus Koppel 7, Rollenhebel 9, Rolle 10 und Exzenter 12, in den
Bewegungsbereich der Greiferstangen 2 zu verlagern. Das heißt, daß dann die Greifer 1 selbst im Bereich der Schußfadenübergabe nicht geführt sind, wohl aber die den Greifer 1 tragende Stange 2 bzw. im Falle eines bandgeführten Greifers dessen
Führungsband.
Der Antrieb des Führungsmechanismus wird hier nicht in ausführlicher Weise dargestellt; dieser ist aus der DE-PS 17 10 292 entnehmbar.

Im folgenden wird die Erfindung anhand der in der Zeichnung dargestellten Ausführungsbeispiele beschrieben. Es zeigen:
- Fig. 1: Mit dem Greifer in Eingriff stehende Führungshebel in der Vorderansicht
- Fig. 2: Mit dem Greifer im Eingriff stehende Führungshebel gem. Ansicht "A" nach Fig. 1
- Fig. 3: Eine Anordnungsvariante der mit dem Greifer in Eingriff stehenden Führungshebel gem. Ansicht "A" nach Fig. 1.

Figur 1 zeigt zu beiden Seiten der mit einer strichpunktierten Linie dargestellten Mittenübergabe des Schußfadens die Greifer 1, welche hier z.B. von einer Greiferstange 2 getragen werden. In einem gewissen Abstand rechts und links von der Mittenübergabe sind mit der Hebelwelle 3, die in den Lagern 4 drehbeweglich aufgenommen ist, wenigstens zwei voneinander beabstandet angeordnete Führungshebel 5 drehfest verbunden. Die Hebelwelle 3 ihrerseits steht mit einer Schwinge 6 ebenfalls in drehfester Verbindung (Figur 2). Am freien Ende der Schwinge 6 greift eine Koppel 7 an, die mit einem Antrieb, wie er aus der DE-PS 17 10 292 bekannt ist, in Verbindung steht. Demgemäß steht das andere Ende der Koppel 7 mit einem drehfest mit der Webladenwelle 8 verbundenen Rollenhebel 9 in Verbindung, dessen Rolle 10 einen mit der Antriebswelle 11 drehfest verbundenen Exzenter 12 abtastet.
Die Steuerung der Führungshebel 5 erfolgt in der Weise, daß beim Umlauf des Exzenters 12 die Führungshebel 5 durch die Kettfäden des Unterfaches 13 bewegt werden und die Greifer 1 an der Greiferführungsfläche 14 gleitend führen.

Figur 2 zeigt einen an der Führungsfläche 14a des Greifers 1 anliegenden Führungshebel 5. Dies ist eine Position, wie sie unmittelbar vor Übergabe des Schußfadens vorhanden ist.
Die Greiferführungsfläche 14a ist hier an einem mit dem Greifer fest verbundenen Anlaufstück 14 ausgebildet. Webblattseitig trägt der Greifer 1 ein Führungsholz 15, das ihn gegenüber dem Webblatt 16 abstützt und gleichzeitig gleitend am Webblatt 16 führt.
Eine andere Greiferführung zeigt Figur 3. Hier ist eine Greiferführungsfläche 17a an einem webblattseitig mit dem Greifer 1 verbundenen Anlaufstück 17 vorgesehen. Bei einer derartigen Greiferführung kann auf das mit dem Greifer verbundene Führungsholz 15 verzichtet werden. In den Ausführungsbeispielen nach Figur 2 und 3 sind die Führungshebel 5 drehfest auf der Hebelwelle 3 angeordnet. Die Steuerung erfolgt nach der zu Figur 1 beschrieben Weise.

### ZEICHNUNGS-LEGENDE

- 1: Greifer
- 2: Greiferstange
- 3: Hebelwelle
- 4: Lager
- 5a,5b: Führungshebel
- 6: Schwinge
- 7: Koppel
- 8: Webladenwelle
- 9: Rollenhebel
- 10: Rolle
- 11: Antriebswelle
- 12: Exzenter
- 13: Unterfach
- 14: Anlaufstück
- 14a: Führungsfläche
- 15: Führungsholz
- 16: Webblatt
- 17: Anlaufstück
- 17a: Führungsfläche
- 18: Gewebe
- 19: Blattleiste
- 20: Stütze
- 20a: Sohle

## Patentansprüche

1. Vorrichtung zur Führung eines von einem Band oder einer Stange getragenen Greifers in Webmaschinen, wobei die von beiden Seiten in das aus Unter- und Oberfach bestehende Webfach hinein- und herausbewegbaren Greifer auf der Sohle (20a) einer mit einer Blattleiste (19) verbundenen Stütze (20) und beabstandet gegenüber dem Webblatt (16) geführt sind, wobei in Fachmitte die Übergabe des Schußfadens von dem einen Greifer (1) zu dem anderen Greifer (1) erfolgt und wobei jeder Greifer (1) wenigstens auf einer Seite seiner Längserstreckung eine Führungsfläche aufweist, die mit in das Unterfach (13) gesteuert ein- und ausschwenkbaren Führungshebeln (5) zweitweilig in gleitführender Verbindung steht, wobei eine Hebelwelle (3) mit den Führungshebeln (5a bzw. 5b) ausgerüstet ist, wobei eine Schwinge (6) drehfest an der Hebelwelle (3) angreift und wobei die Schwinge (6) mit einer Koppel (7) verbunden ist, die ihrerseits an einem Rollenhebel (9) angelenkt ist, der von einem Exzenter (12) gesteuert wird, **dadurch gekennzeichnet,** daß die Stütze (20) unterhalb der Ladensohle (20a) mehrere voneinander beabstandete und in einer Ebene liegende Lager (4) aufnimmt, die die Hebelwelle (3) drehbeweglich tragen.

## Claims

1. Apparatus for guiding a gripper carried by a belt or a rod in looms, wherein the grippers, which are movable from both sides into and out of the shed comprising a lower and an upper shed, are guided, in such a manner that they are spaced apart from the weaving reed (16), on the bearing surface (20a) of a support (20) connected to a reed strip (19), wherein the transfer of the weft thread from one gripper (1) to the other gripper (1) takes place in the middle of the shed and wherein each gripper (i) has, at least on one side of its longitudinal extent, a guide face which intermittently engages, in a slidably guiding manner, guide levers (5) which are pivotable into and out of the lower shed (13) in a controlled manner, wherein a lever shaft (3) is equipped with the guide levers (5a and 5b), wherein a crank (6) engages the lever shaft (3) in a rotationally secure manner and wherein the crank (6) is connected to a connecting rod (7) which is, for its part, articulated to a roller lever (9) controlled by an eccentric (12), characterised in that the support (20) below the slay bearing surface (20a) receives several bearings (4) which are spaced apart from one another and lie in a plane and which carry the lever shaft (3) in such a manner that it can rotate.

## Revendications

1. Dispositif de guidage d'une pince ou lance portée par une bande ou par une tige dans des métiers à tisser, les lances ou pinces pouvant se déplacer des deux côtés pour pénétrer dans la foule consistant en une partie inférieure et une partie supérieure et pouvant en sortir et étant guidées sur la semelle (20a) d'un support (20) relié à une lamelle (19) de peigne et étant maintenu à une certaine distance de la foule (16), le transfert du fil de trame s'effectuant à mi-foule d'une lance (1) à l'autre lance (1) et chaque lance (1) présentant sur au moins un côté de sa longueur une surface de guidage qui est temporairement en liaison de guidage coulissant avec des leviers (5) de guidage pouvant pivoter de manière commandée pour pénétrer dans la partie inférieure de la foule (13) et en sortir, un arbre (3) porte-leviers étant doté des leviers (5a ou 5b) de guidage, un arbre d'oscillation (6) attaquant, sans pouvoir réaliser de rotation relative, l'arbre (7) porte-leviers et l'arbre d'oscillation (6) étant relié à une bielle (7), laquelle est articulée pour sa part sur un levier (9) à galet commandé par un excentrique (12), dispositif caractérisé en ce que le support (20) reçoit et loge au-dessous de la semelle (20a) plusieurs paliers (4), situés à une certaine distance l'un de l'autre, placés dans un plan et qui portent, de façon à permettre la rotation, l'arbre (3) porte-leviers.
